# EUROPÄISCHE PATENTSCHRIFT

(11) **EP 1 293 267 B1**
(45) Veröffentlichungstag und Bekanntmachung des Hinweises auf die Patenterteilung: **12.07.2006**
(21) Anmeldenummer: 02027386.8
(22) Anmeldetag: 21.01.1999
(51) Int. Cl.: B08B 9/093

(54) **Verflüssigungslanzen und deren Anordnung**
Fluidising lances and their arrangement
Lances de fluidification et leur configuration

(30) Priorität: 22.01.1998 CH 14298
(43) Veröffentlichungstag der Anmeldung: 19.03.2003
(62) Teilanmeldung aus: 99900427.8
(73) Patentinhaber: Lindenport S.A., 1239 Collex (CH)
(72) Erfinder: Frei, Alexandra, 8405 Winterthur (CH); Streich, Bruno, 8428 Teufen ZH (CH)
(74) Vertreter: Frei, Alexandra Sarah

(56) Entgegenhaltungen:
- EP-A- 0 724 917
- WO-A-97/41976
- FR-A- 672 837
- FR-A- 2 771 654
- US-A- 4 045 336
- US-A- 4 772 401
- US-A- 4 981 366

## Beschreibung

Die Erfindung betriff eine Verflüssigungslanze für eine aus im wesentlichen identischen Verflüssigungslanzen aufgebauten Anordnung zum Verflüssigen von am Boden von grossen Flüssigkeitsbehältern abgelagerten, aber in derselben Flüssigkeit löslichen Sedimenten oder Verdickungen, wie sie z.B. beim Lagern von Rohöl oder anderen flüssigen Erdölprodukten entstehen.

Das in der Rohölgewinnung aus dem Boden geförderte Rohöl wird zunächst ohne irgendwelche Behandlung in Vorratsbehältern, den Rohöltanks, mit grossem Fassungsvermögen gelagert und zur Verteilung bereit gehalten. Die Standzeiten des Öls in derartigen Behältern sind meist lang genug, dass sich beträchtliche Ablagerungen an Rohölschlamm vor allem am Boden derselben Behälter ansammeln können. Die Dicke dieser am Boden abgelagerten verdickten Rohölschicht beträgt nicht selten über einen Meter. Diese eingedickte Masse, welche bis zu über 90% aus verdicktem Rohöl besteht, kann unter Einbringung von hydrodynamischer Energie in Form von eingedüstem frischem Rohöl im selben wieder verflüssigt und bspw. unverzüglich dem Bearbeitungsprozess (z.B. raffinieren) wieder zugeführt werden.

In den Patentdruckschriften EP-0'160'805 und WO 97/41976 sind Verfahren und die entsprechenden Vorrichtungen beschrieben worden, mit denen derartige Sedimente in Rohöltanks oder ähnlichen Lager- oder Transportbehältern in eine wiederverwertbare Form gebracht werden. Zu diesem Zwecke werden gemäss diesen Druckschriften durch Eindüsen von Rohöl unmittelbar über oder in der Sedimentschicht spezielle in diesen Druckschriften beschriebene Strömungsverhältnisse geschaffen, welche ein sukzessives, teil weises Auflösen und Resuspendieren der Sedimentschicht zur Folge haben.

Ferner ist in der US-4'828'625 ein Verfahren und Vorrichtung zur Beseitigung von Sedimenten in Rohöltanks beschrieben, bei welchem Rohöl unmittelbar über der Sedimentschicht und zwar entsprechend dem Profil des Sedimerns über spezielle Verflüssigungslanzen eingedüst wird. Das angegebene Verfahren benötigt wegen hydrodynamischer Verluste über die Art der Zuführung und der Verteiler und zum Betrieb der speziellen Verflüssigungslanzen eine enorm hohe Pumpleistung, die mit 1000 Gallonen pro Minute je Pumpe durch die Zuführleitungen angegeben ist. Bei diesem Verfahren werden also 4 Mal 1000 Gallonen, das sind über 16'000 Liter Rohöl pro Minute in den Behälter gepumpt. Solche Pumpen mit ihren Aggregaten sind mehrere Tonnen schwer und müssen durch Spezialisten betrieben werden.

Das Eindüsen des Rohöls im Bereich der Sedimentschicht geschieht in allen drei Verfahren entweder mit rotierenden bzw. mit nichtrotierenden Verflüssigungslanzen, welche durch die im Schwimmdeckel der Rohöltanks angebrachten Öffnungen, in welchen sich normalerweise die Stelzen zur Abstützung des Deckels auf dem Tankboden befinden, eingeführt werden. Diese hohlen, das einzudüsende Rohöl führenden Lanzen, werden im wesentlichen in vertikaler Richtung in die oben beschriebenen Öffnungen eingeführt und ihr unteres Ende mit den Düsen in die für das Verfahren notwendige Position gebracht. Ihr anderes, oben aus dem Behälter ragendes Ende ist mit einer Zuleitung verbindbar, durch welche Zuleitung unter Druck Flüssigkeit zuführbar ist.

Das Zuführsystem beinhaltet im wesentlichen Zuführleitungen, eine zentrale Pumpe und eine Ansaugstelle. Eine Hauptzuführleitung verbindet die Ansaugstelle mit einer bspw. ausserhalb des Tanks stationierten zentralen Pumpe, welche den Druck erzeugen soll, der zum Eindüsen des Rohöls durch die Lanzen erforderlich ist. Mindestens eine weitere Leitung wird auf den Schwimmdeckel verlegt und am Ende mit mindestens einer Verteilarmatur bestückt. An diese mindestens eine Verteilarmatur werden weitere Leitungen gekoppelt. Die anderen Enden dieser Leitungen werden in etwa gleichmässigen Abständen auf dem Schwimmdeckel positioniert und ihrerseits mit Verteilarmaturen bestückt. Wiederum werden an jede Verteilarmatur mehrere Leitungen angeschlossen und die anderen Enden, wenn nicht noch eine Verteilung auf weitere Leitungen notwendig ist, an die oberen, aus dem Schwimmdeckel ragenden Enden der Lanzen angekoppelt.

Es ist leicht einzusehen, dass ein Zuführsystem, welches aus mehreren Hierarchien von Zuführleitungen besteht und mit einer ausserhalb des Tanks sich befindenden zentralen Pumpe verbunden ist, gewichtige Nachteile aufweist. Zum einen müssen für grosse Tanks von bis zu 100 Metern Durchmesser mindestens viele hundert Meter Leitungen verlegt werden, was ein sehr grosser Arbeits- und Materialaufwand bedeutet und auf das Verfahren signifikante nachteilige Auswirkungen ausübt. Der hydrodynamische Widerstand in diesem sehr langen Zuführsystem bewirkt, dass eine grosse Energiemenge von der zentralen Pumpe für den Transport des Rohöls durch diese Leitungen aufgewendet werden muss. Ein Leck irgendwo im Leitungssystem wirkt sich auf die ganze Vorrichtung negativ aus. Je näher das Leck an der Pumpe ist, desto grösser wird die Störung im Gesamtverbund wahrgenommen.

Fällt die zentrale Pumpe aus, so kann das ganze Verfahren nicht zu Ende geführt werden. Ein solches System weist eine ungenügende Redundanz auf.

Ein weiterer gravierender Nachteil einer wie oben beschriebenen Vorrichtung ist darin zu finden, dass das System nicht genügend modular aufgebaut ist, d.h. die ganze Vorrichtung ist auf eine gewisse Tankgrösse ausgelegt. Ein Zuführsystem, welches für einen Tank von 50 Meter Durchmesser ausgelegt ist, wird eine Vorrichtung für einen Tank von 100 Metern Durchmesser, welcher viel mehr Lanzen benötigt, nicht mehr mit genügend Druck versorgen können. Die Pumpengrösse muss an die jeweilige Tankgrösse angepasst werden. Dies führt dazu, dass verschieden grosse Pumpen zur Verfügung stehen müssen, um Tanks von verschieden grossem Inhalt entschlammen zu können, was wiederum mit hohen Kosten verbunden ist.

Ein weiteres Problem bilden die im wesentlichen fest verlegten Hauptleitungen, welche bei einer Niveauänderung im Tank, welche z.B. zum Absenken des Schwimmdeckels bzw. zum Senken der am Schwimmdeckel befestigten Lanzen, während des Verflüssigungsvorgangs, aus verschiedenen Gründen durchgeführt werden soll, abmontiert werden müssen, da dies meist von den Vorschriften, an welche sich der Betreiber solcher Tanks zu halten hat, verlangt wird. Das Verflüssigungsverfahren muss in diesem Fall unterbrochen werden und es entsteht durch das Abkuppeln von Leitungen ein enormer zeitlicher und personeller Aufwand.

Auch die im US Patent Nr. 4,772,401 beschriebene Tankreinigungsvorrichtuug beinhaltet sehr weitläufige Zufuhrleitungen und -systeme. In einer Lanze sind Ansaug- und Eindüsrohr untergebracht, wobei mit Hilfe einer extern angebrachten Pumpe Kraftstoff aus Tankbodenhöhe in einen anderen Behälter abgesaugt wird. Dort wird der Kraftstoff gereinigt und teilweise wieder in den ursprünglichen Behälter eingedüst.

Die Schrift WO99/28058, welche nach der Hinterlegung der vorliegenden Anmeldung veröffentlicht wurde, ofsenbart individuelle Reinigungslanzen mit beweglichen, teilweise rotierenden Düsen. Die zu den Lanzen gehörigen Pumpen sind als externe Einheit gestaltet.

Es kann gezeigt werden, dass diese gravierenden Nachteile mit dem Einsatz der Erfindung behoben werden können.

Gemäss Erfindung werden autonome modular kombinierbare Verflüssigungslanzen welche über eine eigene Ansaugstelle und eigenes Pump und Zunthrsystem verfügen, zu einer Einrichtung zusammen gestellt, welche die z.B. in den Patentdruckschriften EP-160805 und PCT/CH97/00152 genannten Verfahren verlässlich und ohne die vorgängig erläuterten Nachteile der in diesen Patentschriften beschriebenen Vorgehensweisen durchführt.

Die erfindungsgemässe Verflüssigungslanze umfasst im wesentlichen Mittel zum Eindüsen der Flüssigkeit und mindestens einer Ansaugstelle. Es ist möglich, mit dem Einsatz von einer entsprechenden Anzahl von im wesentlichen identischen erfindungsgemässen Verflüssigungslanzen jede gewünschte Tankgrösse zu behandeln, ohne eine für jeden Tanktyp speziell ausgelegte Vorrichtung bereitstellen zu müssen.

Das Verflüssigungsverfahren kann mit einer bestimmten Anzahl der erfindungsgemässen Verflüssigungslanzen durchgeführt werden. Durch das modulare System von verschiedenen autonomen Eindüsstellen, welche das Rohöl durch die Öffnungen im Schwimmdach, hauptsächlich solche für die Stelzen, über die Ansaugstellen ansaugt, ist man in der Lage jede Tankgrösse mit optimalem Aufwand zu behandeln. Die Förderpumpe, die in der Verflüssigungslanze integriert ist, kann auf dem kürzesten Weg die Ansaugstelle mit der Eindüsstelle verbinden. Es versteht sich von selbst, dass mit einer solchen Anordnung viel weniger Leitungen verlegt werden müssen als bei den herkömmlichen, vorgängig beschriebenen zentralen Zuführsystemen. Die einzigen Leitungen, welche eventuell vom Schwimmdeckel in den Bereich ausserhalb des Tanks geführt werden müssen, sind die relativ dünnen und leicht verlegbaren Strom- oder Hydraulikleitungen, welche die Energie zubringen, die zum Betrieb der Pumpen benötigt wird, falls die Energieerzeuger (z.B. elektrisches Aggregat mit eventuell benötigter Hydraulikpumpe) nicht auch auf dem Dach selbst betreibbar sind. Es ist leicht ersichtlich, dass mit einer Veflüssigungsanlage, welche aus autonom arbeitenden Verflüssigungslanzen mit Ansaugstelle besteht die Nachteile eines zentralen Zuführsystems mit immer schwerer und dicker werdenden Zuführleitungen, welche vom Dach über die Aussenwand des Tanks zur zentralen, im Bereich ausserhalb des Lagerbehälters stationierten Pumpe verlegt werden müssen, nicht mehr aufweist. Ein weiterer Vorteil einer modular aufgebauten Verflüssigungsanlage ist, dass durch ihre autonom arbeitenden Verflüssigungslanzen eine Redundanz des Systems gewährleistet ist. Fällt eine Verflüssigungslanze während des Betriebs der Anlage aus, so kann sie schnell und ohne Unterbruch des gesamten Prozesses durch eine Reservelanze leicht ersetzt werden.

Nachfolgend wird die Erfindung mit Hilfe der unten aufgeführten Figuren im Detail diskutiert. Es zeigen:
- **Figur 1**: Eine schematische Darstellung des Prinzips des Eindüsens von Flüssigkeit in eine zu bewegende Kreisstromschirht eines zylinderförmigen Rohöltanks mit einer Mittelachse als Strömungszentrum um welches das Fluid, das sich in der bewegten Schicht befindet, kreisförmig dreht.
- **Figur 2**: Eine schematische Darstellung einer bevorzugten Ausführungsform einer Lanze mit integriertes Ansaugstelle.
- **Figur 3**: Eine schematische Darstellung einer bevorzugten Ausführungsform einer Verflüssigungslanze mit integrierter Ausaugstelle, bei welcher die eigentliche Förderpumpe durch mindestens eine im Lanzenrohr integrierte und von einer Antriebseinheit angetriebene Schraube oder Turbine ersetzt wird.
- **Figur 4**: Eine schematische Darstellung einer kompletten Verflüssigungsanlage mit einer Mehrzahl von in Figur 3 dargestellten Verflüssigungseinheiten.

**Figur 1** zeigt in einer schematisierten Darstellung das Vorgehen des Eindüsens von Flüssigkeit in eine zu bewegende Kreisstromschicht 5 eines zylinderförmigen Rohöltanks 1 mit einer Mittelachse 34 als Strömungszentrum um welches das Fluid, das sich in der bewegten Schicht 6 befindet kreisförmig dreht. Durch die Oberfläche der Flüssigkeit sind Verflüssigungslanzen 10 in den Tank 1 eingetaucht. Und zwar reichen diese Verflüssigungslanzen bis in den Bereich des Bodens des Tanks 1. Die Verflüssigungslanzen 10 weisen Reihen von übereinander angeordneten Düsen 11 auf, welche Düsenreihen sich vom dem Tankboden zugewandten Ende der Verflüssigungslanzen 10 bis zur Scherfläche 3 erstrecken. Die Düsen übernehmen die Funktion von Bewegungsenergiequellen.

Es sind mehrere Verflüssigungslanzen 10 gleichmässig auf einem konzentrischen Kreis zur Tankmantelfläche angeordnet. Die Verflüssigungslanzen 10 sind derart ausgerichtet, dass die Achse der Düsen 11 im wesentlichen tangential zur Tankmantelfläche gerichtet ist. Die Öffnungen der Düsen 11 sind in die Bewegungsrichtung des Kreisstroms gerichtet. Die aus dem Tank ragenden Enden der Verflüssigungslanzen sind mit einem bekannten Zuführsystem verbindbar, das in der Figur 1 schematisch durch Zuleitungen 20, einem Verteiler 29, einer nicht gemäss der Erfindung, extern angeordneten Pumpe 26 und Ansaugrohr 21 im Bereich der bewegten Kreisstromschicht 6 dargestellt ist. Es ist somit möglich, Flüssigkeit aus der Kreisstromschicht abzusaugen und diese mit Hilfe der Pumpe 26 in die einzelnen Verflüssigungslanzen 10 zu Pumpen, wo sie durch die Düsen 11 wieder in die bewegte Schicht 5 eingedüst werden kann.

Das Fluid 2, das durch eine Düse gepumpt wird, erzeugt einen Flüssigkeitsstrahl, der durch den Richtungspfeil 36 in der Zeichnung dargestellt ist. Sind die Verflüssigungslanzen 10 in Anordnung und Ausrichtung wie oben beschrieben in das Fluid 2 eingebracht, wird durch das Eindüsen der Flüssigkeit Bewegungsenergie derart in die Schicht 6 eingebracht, dass im wesentlichen bei konstanter Pumpenleistung ein nach einiger Zeit stationärer Kreisstrom entsteht.

Die in Figur 1 gezeigte Anordnung und Anzahl der Verflüssigungslanzen 10 zeigt nur das Prinzip der Erzeugung einer Kreisstromschicht. Rohöltanks haben in der Regel einen Durchmesser zwischen ca. 30 und 100m. Es versteht sich von selbst, dass bei solchen Dimensionen viel mehr Verflüssigungslanzen zur Erzeugung einer Kreisstromschicht eingesetzt werden müssen, aber auch, wie wesentlich energiesparende Pumpen sind sobald man solch enorme Mengen von Fluid zu bearbeiten hat.

**Figur 2** zeigt eine schematische Darstellung einer bevorzugten Ausführungsform einer Verflüssigungslanze mit integrierter Ansaugstelle. Die Verflüssigungslanze 10 kann modular aufgebaut werden. Sie besteht dann im wesentlichen aus dem Lanzenendteil 15 in welchem die drehbaren oder fixen Düsen 11 integriert sind, aus einer oder mehreren Lanzenverlängerungen 14, falls diese überhaupt erforderlich sind, und dem Lanzenkopf 13, in welchem das Ansaugrohr 21 mit den Ansaugöffnungen 12 und dem Verbindungselement 18 - hier als Flansch 18 dargestellt - und dem oberen Ende des Lanzenrohrs 10, welches in das Ansaugrohr 21 integriert ist und an seinem oberen Ende mit einem Verbindungselement 19 versehen ist.

Das durch die Düsen 11 im Lanzenendteil 15 auszudüsende Fluid wird durch die Ansaugöffnungen 12 angesogen, fliesst durch den Ansaugbereich 16 bis zum Verbindungselement 18, via eine eventuell dazwischengeschalteten Zufuhrleitung 22 in die Saugöffuung der nicht erfindungsgemäss gestaltete Pumpe 26. Die Pumpe 26 pumpt das Fluid in den oberen Teil der Verflüssigungslanze, von wo aus es via das Lanzenrohr in das Lanzenendteil 15 und aus den Düsen 11 gepresst wird

Die Ansaugöffnungen 12 können so ausgeführt werden, dass Partikelgrössen, welche die Pumpe 26 beschädigen könnten oder die Eindüsung sonst wie behindern könnten gar nicht in den Ansaugbereich 16 gelangen können. Dies kann z.B. durch enge Schlitze, entsprechend kleine Bohrungen oder ein entsprechendes Siebgitter vor den Öffnungen bewerkstelligt werden.

Die Pumpe 26 ist direkt an das entsprechende Verbindungselement 19 (wie in Figur 6b eingezeichnet) angeschlossen.

Ist die Verflüssigungslanze 10 modular aufgebaut, sind an den entsprechenden Verbindungsstellen geeignete relativ dichte Verbindungsmittel angebracht, welche relativ leicht trennbar sind. Eine so konstruierte Verflüssigungslanze 10 erlaubt es dem Betreiber der Entschlammungsanlage eine optimale Anpassung der Lanzenlänge an die jeweiligen Erfordernisse. Hiermit wird auch vermieden, das ein defektes Teil an der Verflüssigungslanze zum Ausfall der gesamten Verflüssigungslanze führt, da die Einheit mit dem Defekt leicht durch ein Reserveteil ausgetauscht werden kann. Die in Figur 3 dargestellte Verflüssigungslanze kann aus billigem Stahl zusammengebaut werden. Es ist keine spezielle Präzision der einzelnen Bauteile nötig.

**Figur 4** zeigt eine schematische Darstellung einer bevorzugten Ausführungsform einer Verflüssigungslanze mit intergrierter Ansaugstelle. Das charakteristische Merkmal dieser Lanzenausführung ist, das auf eine eigentliche teure und wartungsintensive Förderpumpe und die Zuführleitungen verzichtet werden kann. Am aus der Stelzenöffnung ragendem oberen Ende der Verflüssigungslanze 10 ist eine Antriebseinheit 27, z.B. ein Elektromotor, gekoppelt. Die Antriebswelle 32 der Antriebseinheit ist an eine Transmissionswelle 28 gekoppelt, welche mindestens eine Flüssigkeitsschraube oder Turbine 31 antreibt. Die Antriebswelle, bzw. die mindestens eine Schraube oder Turbine 31 sind am Lagerblock 33 drehbar gelagert.

Das Fluid wird durch die oberhalb von der Pumpen-Schraube oder Turbine 31 befindlichen Ansaugöffnungen 12 im Lanzenrohr von dieser Schraube oder Turbine 31 angesaugt und nach unten beschleunigt und aus der mindestens einen Düse 11 am unteren Ende der Verflüssigungslanze 10 herausgepresst. Es versteht sich von selbst, dass alle im Lanzenrohr befindlichen Ansaugöffnungen sich im Fluid eingetaucht befinden müssen.

Die **Figur 4** zeigt die schematische Darstellung einer teilweisen Verflüssigungsanlage oder Verflüssigungseinrichtung an einem Tank, welche aus einer entsprechend benötigten Vielzahl von Verflüssigungslanzen mit integrierter Ansaugstelle gemäss den Figuren 2 und 3 aufgebaut ist und von einer elektrischen Energiequelle 40 mit relativ dünnen Zuleitungen von ausserhalb des Tanks angetrieben wird.

## Patentansprüche

1. Verflüssigungslanze für eine Anordnung an einem Lagerbehälter (1) für Flüssigkeiten, insbesondere an einem für die Lagerung von Rohöl ausgelegten Lagerbehälter mit Schwimmdeckel, welche Anordnung zur Verflüssigung von auf dem Boden des Behälters angesammelten Sedimenten betrieben wird und welche Anordnung eine Mehrzahl von Verflüssigungslanzen (10) aufweist, die durch die Oberfläche der Flüssigkeit eintauchen und bis in den Bereich des Bodens des Lagerbehälters reichen, wobei an den gegen diesen Boden gerichteten Enden jeder Verflüssigungslanze mindestens eine Düse (11) angeordnet ist, durch die Flüssigkeit ausgedüst wird **dadurch** gekennzeichet dass die Verflüssigungslanze (10) oberhalb der mindestens einen Düse (11) eine mit einer Saugofmung zu einer Pumpe verbundene Ansaugstelle aufweist, wobei die Pumpe als eine in der Lanze angeordnete rotierende Schraube oder Turbine (31) ausgebildet ist

2. Verflüssigungslanze nach Anspruch 1, **dadurch gekennzeichnet, dass** die Ansaugstelle mindestens eine, oberhalb der Schraube oder Turbine (31) in das Lanzenrohr mündende Ansaugöffnung (12) aufweist.

3. Verflüssigungslanze nach Anspruch 1 oder 2, **dadurch gekennzeichnet, dass** die Schraube oder Turbine (31) über eine Transmissionswelle (28) angetrieben wird, wobei die Transmissionswelle (28) an eine Antriebseinheit (27) gekoppelt und die Antriebseinheit (27) an dem Lanzenende mit den Düsen (11) gegenüberliegenden Lanzenende angeordnet ist.

4. Verflüssigungslanze nach einem der Ansprüche 1 bis 3, **dadurch gekennzeichnet, dass** sie ein Lanzenendteil (15) mit den Düsen (11), mindestens eine Lanzenverlängerung (14) und einen Lanzenkopf (13) mit der mindestens einen Ansaugöffnung (12) aufweist, wobei das Lanzenendteil (15), die Lanzenverlängerung (14) und der Lanzenkopf (13) voneinander trennbar sind.

## Claims

1. A fluidising lance for an arrangement on a storage container (1) for fluids, in particular on a storage container with a floating lid, designed for the storage of crude oil, said arrangement being operated for fluidising sediments which have collected on the base of the container and said arrangement comprising a plurality of fluidising lances (10) which immerse through the surface of the fluid and reach up to the region of the base of the storage container, wherein at least one nozzle (1) through which the fluid is jetted out, is arranged at the ends of each fluidising lance which are directed towards this base, **characterised in that** the fluidising lance (10) above the at least one nozzle (11) comprises a suction location connected to a suction opening to a pump, wherein the pump is formed as a rotating propeller or turbine (30) which is arranged in the lance.

2. A fluidising lance according to claim 1, **characterised in that** the suction location comprises at least one suction opening (12) which opens into the lance tube above the propeller or turbine (31).

3. A fluidising lance according to claim 1 or 2, **characterised in that** the propeller or turbine (31) is driven via a transmission shaft (28), wherein the transmission shaft (28) is coupled to a drive unit (27), and the drive unit (27) is arranged at the lance end lying opposite the lance end with the nozzles (11).

4. A fluidising lance according to one of the claims 1 to 3, **characterised in that** it comprises a lance end part (15) with the nozzles (11), at least one lance extension (14) and a lance head (13) with the at least one suction opening (12), wherein the lance end part (15), the lance extension (14) and the lance head (13) may be separated from one another.

## Revendications

1. Lance de fluidification pour un dispositif dans un réservoir (1) de stockage de liquides, en particulier un réservoir à couvercle flottant conçu pour le stockage de pétrole brut, lequel dispositif est mis en oeuvre pour fluidifier des sédiments accumulés au fond du réservoir et comprend une pluralité de lances de fluidification (10), qui plongent à travers la surface du liquide et vont jusqu'à la zone du fond du réservoir de stockage, l'extrémité de chacune des lances de fluidification dirigée par le fond portant au moins une buse (11) par laquelle le liquide est projeté, **caractérisé en ce que** la lance de fluidification (10) possède au-dessus de la buse (11) au nombre d'une au moins un point d'aspiration communiquant avec une ouverture d'aspiration vers une pompe, laquelle pompe est conformée comme une vis sans fin ou une turbine (31) rotative disposée dans la lance.

2. Lance de fluidification selon la revendication 1, **caractérisée en ce que** le point d'aspiration présente au moins une ouverture d'aspiration (12) débouchant au-dessus de la vis sans fin ou de la turbine (31) dans le tube de la lance.

3. Lance de fluidification selon la revendication 1 ou 2, **caractérisée en ce que** la vis sans fin ou la turbine (31) est entraînée par un arbre de transmission (28), lequel arbre de transmission (28) est couplé à une unité d'entraînement (27), l'unité d'entraînement (27) étant disposée à l'extrémité de la lance opposée à l'extrémité de lance portant les buses (11).

4. Lance de fluidification selon l'une des revendications 1 à 3, **caractérisée en ce qu'**elle possède une partie d'extrémité de lance (15) portant les buses (11), au moins une rallonge de lance (14) et une tête de lance (13) avec l'ouverture d'aspiration au nombre d'une au moins (12), la partie d'extrémité de lance (15), la rallonge de lance (14) et la tête de lance (13) pouvant être séparées les unes des autres.
